# EUROPÄISCHE PATENTSCHRIFT

(11) **EP 3 109 395 B1**
(45) Veröffentlichungstag und Bekanntmachung des Hinweises auf die Patenterteilung: **13.06.2018**
(21) Anmeldenummer: 16173724.2
(22) Anmeldetag: 11.04.2013
(51) Int. Cl.: E06C 7/42, E06C 1/393, E06C 7/14

(54) **LEITER, INSBESONDERE STEHLEITER MIT EINEM EINSINKSCHUTZ**
LADDER, IN PARTICULAR A STEP LADDER WITH PREVENTION AGAINST SINKING
ÉCHELLE, NOTAMMENT ESCABEAU DOTÉ D'UNE PROTECTION CONTRE L'AFFAISSEMENT

(43) Veröffentlichungstag der Anmeldung: 28.12.2016
(62) Teilanmeldung aus: 13163404.0
(73) Patentinhaber: Hailo-Werk Rudolf Loh GmbH & Co. KG, 35708 Haiger (DE)
(72) Erfinder: Müller, Gerhard, 57299 Burbach (DE); Pfeifer, Rudolf, 57555 Mudersbach (DE); Weinhold, Gerd, 57319 Bad Berleburg (DE); Schmidt, Charlos, 35708 Haiger (DE)
(74) Vertreter: Graefe, Jörg

(56) Entgegenhaltungen:
- JP-A- H1 162 449
- JP-A- 2001 193 374
- JP-A- 2007 191 978
- JP-U- S5 713 797

## Beschreibung

Die vorliegende Erfindung betrifft eine Leiter, insbesondere Stehleiter, mit einem Paar von Holmen, wobei die Holme über Sprossen oder Stufen miteinander verbunden sind, wobei an wenigstens einem ersten Ende jedes Holmes ein Leiterfuß angebracht ist, wobei die Leiter so aufstellbar ist, dass sie mit einer Aufstandsfläche der Leiterfüße auf dem Boden ruht.

Derartige Leitern, insbesondere derartige Stufenstehleitern, sind aus dem Stand der Technik in vielfältigen Variationen bekannt.

Stufenstehleitern werden häufig auch als Haushaltsleitern bezeichnet, woraus sich eine beachtliche Zahl der Personen ableiten lässt, die diese Leitern benutzen. Viele dieser Leitern werden in Haushalten benutzt, zum Beispiel zum Anbringen von Gegenständen an Decken oder Wänden, für Renovierungsarbeiten usw. Aber nicht nur im Innenbereich werden diese Leitern benutzt. Sie werden auch im Außenbereich, insbesondere im Garten verwendet, zum Beispiel beim Schneiden von Sträuchern, Bäumen oder Hecken oder für die Obsternte.

Während im Innenbereich in der Regel immer eine geeignete Aufstellfläche vorhanden ist, auf welcher eine Leiter sicher aufgestellt werden kann, ist dies im Außenbereich nicht immer gegeben. Es besteht insbesondere bei bewachsenem, mehr noch aber bei unbewachsenem Gartenboden stets die Gefahr, dass die Leiterfüße wegen des auf ihnen lastenden Drucks bei der Benutzung der Leiter einsinken. Meistens sinken die Leiterfüße an den Enden der Holme nicht gleichzeitig und/oder nicht im gleichen Maßen in den Erdboden ein. Die Leiter kann dann schnell in Schräglage kommen. Letztlich besteht die Gefahr, dass der Benutzer von der Leiter fällt oder die Leiter mitsamt dem Benutzer umfällt. Verletzungen oder gar Schlimmeres können die Folge sein.

Um solche Folgen zu Verhindern, werden von den Benutzern der Leitern häufig Bretter oder ähnliches unter die Leiterfüße gelegt, um ein Einsinken der Leiter zu Verhindern. Außerdem gibt es auch Leitern, die von den Herstellern mit einem Einsinkschutz zum Verhindern eines Einsinkens der Leiter, insbesondere in weichem Boden im Garten hergestellt und angeboten werden. Das Prinzip dieser Leitern ist es, durch eine Vergrößerung der Leiterfüße den Druck der Leiterfüße auf den Boden zu verringern und so ein Einsinken zu verhindern.

Aus der DE 600 01 496 T2 ist eine solche Leiter mit eine Einsinkschutz bekannt. Diese Leiter und viele andere Leitern mit einem Einsinkschutz können im Innenbereich nur mit Einschränkungen benutzt werden. Aufgrund der großen Leiterfüße können insbesondere in Bereichen mit einer nur geringen freien Bodenfläche zum Aufstellen der Leitern hinderlich sein. Außerdem nehmen die Leitern aufgrund der großen Leiterfüße eine große Abstellfläche in Anspruch, die benötigt wird, wenn die Leiter nicht genutzt und abgestellt wird.

Die in dem Dokument DE 600 01 496 T2 bekannte Leiter weist zwar einen durch Ausziehen vergrößerbaren Leiterfuß auf, der an den ersten Enden beider Holme befestigt ist. Aber selbst im eingeschobenen Zustand hat dieser Fuß einen im Vergleich zu einer herkömmlichen Stufenstehleiter für den Innenbereich erheblichen Flächenbedarf zum Aufstellen der Leiter.

Abhilfe kann ein Einsinkschutz zum Verhindern eines Einsinkens der Leiter, insbesondere in weichem Boden im Garten, schaffen, wie er bei den aus den Dokumenten JP 2001 193374 A und JP H11 62449 A bekannten Leitern vorgesehen ist. Die aus diesen Dokumenten bekannten Leitern weisen als Einsinkschutz eine Leiste auf, die in einer ersten Montageposition die Aufstandsflächen der Leiterfüße abdeckt und lösbar an den Holmen befestigt ist.

Die Leisten können von den Leiterfüßen entfernt werden, falls die Leiter auf einem harten Boden aufgestellt wird. Außerdem ist es günstig die Leisten zu entfernen, wenn die Leiter nicht gebraucht wird und an einem geeigneten Abstellort abgestellt wird. Bei der Aufstellleiter aus dem Dokument JP H11 62449 A müssen die Leisten entfernt werden, da ansonsten ein Zusammenklappen der Leiter nicht möglich ist, bei der Leiter aus dem Dokument JP 2001 193374 A ist es sinnvoll, da die Leiter dann weniger Platzbedarf hat.

Einen Nachteil haben diese Leitern mit den lösbaren Leisten als Einsinkschutz aber: Sind die Leisten von den Holmen der Leiter gelöst, müssen diese Leisten zusätzlich zur übrigen Leiter transportiert oder gelagert werden.

Abhilfe dafür schafft eine Leiter gemäß dem Oberbegriff des Anspruchs 1, wie sie in dem Dokument JP H 11-62449 offenbart ist. Bei dieser Leiter können die Leisten, die im Querschnitt im Wesentlichen U-förmig sind, über die Holme gelegt werden und mit Riemen o.ä. an den Holmen befestigt werden. Die Befestigung nach der Offenbarung des Dokumentes JP H 11-62449 hat wirkt etwas behelfsmäßig. So besteht kein Formschluss zwischen den Holmen und den Leisten und auch deshalb halten die Riemen die Leisten nicht in einer stabilen Position. Die Leisten können daher bem Transport der Leiter hin und her rutschen.

Hier setzt die Erfindung an.

Vor dem Hintergrund der Nachteile des Standes der Technik, lag der Erfindung die Aufgabe zugrunde, eine Leiter vorzuschlagen, bei der die Leisten zusammen mit der übrigen Leiter transportiert und gelagert werden können, wenn die Leisten nicht in der ersten Montageposition angeordnet sind, wobei die Leisten in einer stabilen Position gehalten werden.

Diese Aufgabe wird erfindungsgemäß dadurch gelöst, dass die Leiste nicht nur in der ersten Montageposition an der Leiter befestigt werden kann, sondern auch in einer zweiten Montageposition an der Leiter befestigbar ist. Die Leiste ist in der zweiten Montageposition zwischen einem die zweiten Enden der Holme verbindenden Bügel oder einer die zweiten Enden der Holme verbindenden Ablageschale einerseits und einer obersten Sprosse oder Stufe oder einer Schwenkachse einer Plattform der Leiter oder einer Stützstrebe für die Plattform andererseits lösbar angeordnet.

In dieser zweiten Montageposition kann die Leiste zum Beispiel untergebracht werden, wenn die Leiter abgestellt wird. Auch für den Transport der Leiter ist eine Unterbringung in der zweiten Montageposition möglich.

Während die Leiste in der ersten Montageposition zusätzlich zu den Füßen an den Holmen befestigt ist, um bei einer Verwendung im Außenbereich einen Einsinkschutz zu bieten, kann, wenn die Leiter im Innenbereich genutzt, transportiert oder abgestellt werden soll, die Leiste abgenommen, in der zweiten Montageposition untergebracht und ggf. die Leiter ohne dass die Leiste die Leiterfüße abdeckt auf die Leiterfüße gestellt werden.

Die Leiste einer erfindungsgemäßen Leiter kann einen ersten Schenkel und einen zweiten Schenkel aufweisen. In der ersten Montageposition kann der erste Schenkel an den ersten Seiten der Holme anliegen. Der zweite Schenkel kann die Aufstandflächen der Leiterfüße abdecken.

Der erste Schenkel kann eine Nut aufweisen, in welcher Köpfe von zwei Schrauben verschiebbar befestigt sind. Die Gewinde der Schrauben können im Wesentlichen senkrecht zu der Leiste stehen.

Die Holme können im Bereich der ersten Enden Löcher aufweisen, durch welche in der ersten Montageposition der Leiste die Schrauben hindurchgeführt sind. In der ersten Montageposition der Leiste können auf aus den Löchern herausragenden Enden der Schrauben Muttern, insbesondere Flügelmuttern oder Sternmuttern, aufgeschraubt sein. Die Leiste und die Holme können mittels der Schrauben und der Muttern lösbar miteinander verbunden sein.

Die Leiste kann in der zweiten Montageposition formschlüssig befestigt sein. Die Leiste kann an einem ersten Ende und einem zweiten Ende Verbindungsstrukturen aufweisen, die für die formschlüssige Verbindung geeignet und eingerichtet sind.

Die Leiste in der zweiten Montageposition kann ausschließlich oder zusätzlich zu einer anderen Befestigungsart kraftschlüssig befestigt sein. So kann die Leiste zum Beispiel zwischen dem die zweiten Enden der Holme verbindenden Bügel oder der die zweiten Enden der Holme verbindenden Ablageschale einerseits und der obersten Sprosse oder Stufe oder einer Schwenkachse der Plattform der Leiter oder der Stützstrebe für die Plattform andererseits eingeklemmt sein.

Die erfindungsgemäße Leiter kann eine Anlegeleiter oder eine Stehleiter, insbesondere eine Stufenstehleiter sein. Ist die Leiter eine Stehleiter oder eine Stufenstehleiter, kann sie ein Steigteil und ein Stützteil aufweisen, die gelenkig miteinander verbunden sind. Das Steigteil kann dabei die Holme mit den daran befestigten Sprossen oder Stufen aufweisen, an deren ersten Enden die Leiste in der ersten Montageposition befestigt ist. Daneben kann das Stützteil weitere Holme aufweisen, die über Querstreben miteinander verbunden sind und die erste Enden haben, an denen weitere Leiterfüße angebracht sind. An den weiteren Leiterfüßen kann eine weitere Leiste als Einsinkschutz in einer ersten Montageposition lösbar angebracht sein.

Die weitere Leiste kann gleich der in der ersten Montageposition an dem Steigteil lösbar angebrachten Leiste sein. Die beiden Leisten können gegeneinander ausgetauscht werden. Die weitere Leiste kann genau so wie die in der ersten Montageposition an dem Steigteil lösbar angebrachten Leiste in der ersten Montageposition an den weiteren Holmen und/oder in einer zweiten Montageposition zwischen dem die zweiten Enden der Holme verbindenden Bügel oder der die zweiten Enden der Holme verbindenden Ablageschale einerseits und der obersten Sprosse oder Stufe oder der Schwenkachse der Plattform oder der Stützstrebe der Plattform andererseits lösbar angeordnet sein.

Weitere Merkmale der Erfindung werden anhand der nachfolgenden Beschreibung eines Ausführungsbeispiels unter Bezugnahme auf die beiliegenden Abbildungen dargestellt. Darin zeigen
- Fig. 1: eine Ansicht einer erfindungsgemäßen Leiter im zusammengeklappten Zustand und einer Leiste in einer zweiten Montageposition von vorne,
- Fig. 2: eine Ansicht der Leiter gemäß der Fig. 1 im zusammengeklappten Zustand und der Leiste in einer zweiten Montageposition von oben,
- Fig. 3: eine Ansicht der Leiter gemäß der Fig. 1 und 2 im zusammengeklappten Zustand und der Leiste in einer zweiten Montageposition von unten,
- Fig. 4: eine Ansicht der Leiter gemäß der Fig. 1 bis 3 im zusammengeklappten Zustand und der Leiste in einer zweiten Montageposition von der Seite,
- Fig. 5: eine Ansicht der Leiter gemäß der Fig. 1 bis 4 im zusammengeklappten Zustand und der Leiste in einer zweiten Montageposition von hinten,
- Fig. 6: eine perspektivische Ansicht der Leiter gemäß der Fig. 1 bis 5 im zusammengeklappten Zustand und der Leiste in einer zweiten Montageposition von vorne,
- Fig. 7: eine perspektivische Ansicht der Leiter gemäß der Fig. 1 bis 5 im zusammengeklappten Zustand und der Leiste in einer zweiten Montageposition von hinten,
- Fig. 8: eine Ansicht einer erfindungsgemäßen Leiter im zusammengeklappten Zustand und einer Leiste in einer ersten Montageposition von vorne,
- Fig. 9: eine Ansicht der Leiter gemäß der Fig. 1 bis 8 im zusammengeklappten Zustand und der Leiste in einer ersten Montageposition von oben,
- Fig. 10: eine Ansicht der Leiter gemäß der Fig. 1 bis 9 im zusammengeklappten Zustand und der Leiste in einer ersten Montageposition von unten,
- Fig. 11: eine Ansicht der Leiter gemäß der Fig. 1 bis 10 im zusammengeklappten Zustand und der Leiste in einer ersten Montageposition von der Seite,
- Fig. 12: eine Ansicht der Leiter gemäß der Fig. 1 bis 11 im zusammengeklappten Zustand und der Leiste in einer ersten Montageposition von hinten,
- Fig. 13: eine perspektivische Ansicht der Leiter gemäß der Fig. 1 bis 12 im zusammengeklappten Zustand und der Leiste in einer ersten Montageposition von vorne,
- Fig. 14: eine perspektivische Ansicht der Leiter gemäß der Fig. 1 bis 13 im zusammengeklappten Zustand und der Leiste in einer ersten Montageposition von hinten,
- Fig. 15: eine Seitenansicht der Leiter gemäß der Fig. 1 bis 14 im aufgestellten Zustand mit den Leisten in der ersten Montageposition und
- Fig. 16: eine perspektivische Ansicht einer Leiter gemäß der Fig. 1 bis 14 im aufgestellten Zustand mit den Leisten in der ersten Montageposition.

Die erfindungsgemäße Leiter, es handelt sich um eine Stufenstehleiter, weist ein Steigteil 1 und ein Stützteil 2 auf. Das Steigteil 1 und das Stützteil 2 sind über ein Gelenk miteinander verbunden.

Das Steigteil hat zwei Holme 11, die über drei Stufen 12, eine Schwenkachse 15 und eine Ablageschale 14 miteinander verbunden sind. Der Abstand von Stufe 12 zu Stufe 12 bzw. von einer obersten der Stufen 12 zu der Schwenkachse entspricht einem üblichen Maß. Am unteren Ende der Leiter Holme 11 sind Leiterfüße 13 vorgesehenen, mit welchen die Leiter auf einem Untergrund stehen kann. Die oberen Enden der Holme 11 sind mittels einer Ablageschale 14 miteinander verbunden.

Auch das Stützteil hat zwei Holme 21, die über Querstreben 22, 25 miteinander verbunden sind. Eine erste der beiden Querstreben 22, 25, nämlich die Querstrebe 22, ist im Bereich eines unteren Endes des Stützteils 2 vorgesehenen. Eine obere Querstrebe 25 der beiden Querstreben 22, 25 ist in etwa auf Höhe der Schwenkachse 15 des Steigteils angeordnet und wird auch als Stützstrebe 25 bezeichnet. Die unteren Enden der Holme 12 sind ebenfalls mit Leiterfüßen 23 versehen. An den oberen Enden der Holme sind Abdeckungen 24 vorgesehen, die das Gelenk zwischen den Holmen 11 des Steigteils 1 und den Holmen 21 des Stützteils abdecken.

Auf der Schwenkachse 15 ist eine Plattform 16 schwenkbar angeordnet. Diese Plattform 16 ist über einen Bügel 26 auf bekannte Art und Weise mit der Stützstrebe 25 verbunden. Der Bügel 26 sorgt beim Aufstellen der Leiter für ein Herunterklappen der Plattform 16 auf die Stützstrebe 25. Beim Zusammenklappen der Leiter sorgt der Bügel 26 für ein Hochschwenken der Plattform 16 zwischen die Holme 11.

Die Leiter entspricht insoweit einer herkömmlichen Leiter, wie sie von der Anmelderin seit geraumer Zeit produziert wird.

Das besondere an der erfindungsgemäßen Leiter sind die Leisten 31, die in der ersten Montageposition an den unteren Enden der Holme 11 des Steigteils 1 und an den unteren Enden der Holme 21 des Stützteils angeordnet sind.

Die Leisten 31 weisen ein gleichförmiges Profil auf. Sie weisen zwei Schenkel auf, die in einem Winkel zueinander stehen, der vorzugsweise dem Winkel entspricht, welchen eine hintere Seite der Leiterfüße 13 und eine Unterseite der Leiterfüße 23 zueinander haben. Sie haben je eine Nut, die in der Innenseite der Schenkel vorgesehen sind, die in der ersten Montageposition an der Innenseite der Holme 11, 21 anliegen. In den Nuten sind Köpfe von Schrauben 32 in der Längsrichtung der Leisten 31 verschiebbar geführt. An jeder Leiste 31 sind zwei Schrauben 32 vorgesehen. Die Gewinde der Schrauben 32 stehen ungefähr im rechten Winkel von der Leiste 31 ab.

Die anderen Schenkel decken in der ersten Montageposition der Leiste 31 die Unterseite der Leiterfüße 13, 23 ab.

An den unteren Enden der Holme 11, 21 sind durch die Holme von vorne nach hinten durchgehende Löcher vorgesehen. Durch diese Löcher sind in der ersten Montageposition der Leiste 31 die Schrauben 32 hindurchgeführt. Auf den aus den Löchern herausragenden Enden der Schrauben 32 sind Sternmuttern 33 aufgeschraubt. Die Schauben 32 und die Sternmuttern 33 befestigen die Leisten 31 an den Holmen 11, 21 lösbar. Die Sternmutter 33 kann manuell und ohne Werkzeug gelöst werden.

Die Leisten 31 können durch Lösen der Sternmuttern 33 und Herausziehen der Schrauben 32 aus den Löchern an den unteren Enden der Holme 11, 21 aus der ersten Montageposition entfernt werden. Die Leisten 31 können dann in die zweite Montageposition gebracht werden.

Dadurch dass die Schrauben 32 in den Nuten der Leisten 31 verschiebbar angebracht sind, ist es möglich, den Abstand der Schrauben 32 frei zu wählen. Damit ist es möglich, die Leisten für Leitern mit verschiedenen Abständen an den unteren Enden der Holme 11, 21 vorzusehen. Die Abstände der unteren Enden der Holme 11, 21 hängen in der Regel von der Steighöhe einer Leiter ab. So haben Leitern mit einer größeren Steighöhe in der Regel einen größeren Abstand der unteren Enden der Holme als Leitern mit einer kleineren Steighöhe. Durch die Verschiebbarkeit der Schrauben 32 an den Leisten ist es möglich, die Leisten 31 für Leitern mit unterschiedliche Steighöhen zu benutzen.

Unter anderem für die Befestigung in der zweiten Montageposition weisen die Leisten 31 an ihren Enden Kappen 34 auf, welche Verbindungsstrukturen haben, mit welchen die Leisten formschlüssig und kraftschlüssig zwischen der Ablageschale 14 und der Stützstrebe 25 in der zweiten Montageposition befestigt werden können. Die Verbindungsstrukturen umfassen dabei eine Kehle, in welche die Schwenkachse 15 eingreifen kann.

Die Leisten 31 werden vorzugsweise bei einem Transport der Leiter oder zum Abstellen der Leiter in der zweiten Montageposition untergebracht.

## Patentansprüche

1. Leiter, insbesondere Stehleiter mit einem Paar von Holmen (11), wobei die Holme (11) über Sprossen oder Stufen (12) miteinander verbunden sind, wobei an wenigstens einem ersten Ende jedes Holmes (11) ein Leiterfuß (13) angebracht ist, wobei die Leiter so aufstellbar ist, dass sie mit einer Aufstandsfläche der Leiterfüße (13) auf dem Boden ruht, wobei die Leiter einen Einsinkschutz zum Verhindern eines Einsinkens der Leiter aufweist, insbesondere in weichem Boden im Garten, und wobei die Leiter als Einsinkschutz eine Leiste (31) aufweist, die in einer möglichen ersten Montageposition die Aufstandflächen der Leiterfüße (13) abdeckt und lösbar an den Holmen (11) befestigt ist, wobei die Leiste neben der möglichen ersten Montageposition in einer möglichen zweiten Montageposition an der Leiter befestigbar ist,
**dadurch gekennzeichnet, dass**
die Leiste (31) in der möglichen zweiten Montageposition zwischen einem zweite Enden der Holme (11) verbindenden Bügel oder einer die zweiten Enden der Holme (11) verbindenden Ablageschale (14) einerseits und einer obersten Sprosse oder Stufe oder einer Schwenkachse einer Plattform (16) der Leiter oder einer Stützstrebe (25) für die Plattform (16) andererseits lösbar angeordnet ist.

2. Leiter nach Anspruch 1, **dadurch gekennzeichnet, dass** die Leiste (31) einen erste Schenkel und einen zweiten Schenkel aufweist, wobei in der möglichen ersten Montageposition der erste Schenkel an ersten Seiten der Holme (11) anliegt und der zweite Schenkel die Aufstandflächen der Leiterfüße (13) abdeckt.

3. Leiter nach Anspruch 2, **dadurch gekennzeichnet, dass** der erste Schenkel eine Nut aufweist, in welcher Köpfe von zwei Schrauben verschiebbar befestigt sind.

4. Leiter nach Anspruch 3, **dadurch gekennzeichnet, dass** die Holme im Bereich der ersten Enden Löcher aufweisen, durch welche in der möglichen ersten Montageposition der Leiste die Schrauben hindurchgeführt sind.

5. Leiter nach Anspruch 4, **dadurch gekennzeichnet, dass** in der möglichen ersten Montageposition der Leiste (31) auf aus den Löchern herausragenden Enden der Schrauben (32) Muttern (33), insbesondere Flügelmuttern oder Sternmuttern aufgeschraubt sind und die Leiste (31) und die Holme mittels der Schrauben (32) und der Muttern (33) lösbar miteinander verbunden sind.

6. Leiter nach einem der Ansprüche 1 bis 5, **dadurch gekennzeichnet, dass** die Leiste (31) in der möglichen zweiten Montageposition formschlüssig befestigt ist.

7. Leiter nach einem der Ansprüche 1 bis 6, **dadurch gekennzeichnet, dass** die Leiste (31) an einem ersten Ende und einem zweiten Ende Verbindungsstrukturen aufweist, die für die formschlüssige Verbindung geeignet und eingerichtet sind.

8. Leiter nach einem der Ansprüche 1 bis 6, **dadurch gekennzeichnet, dass** die Leiste (31) in der möglichen zweiten Montageposition ggf. zusätzlich kraftschlüssig befestigt ist.

9. Leiter nach einem der Ansprüche 1 bis 8, **dadurch gekennzeichnet, dass** die Leiter eine Stehleiter ist und ein Steigteil (1) und ein Stützteil (2) aufweist, die gelenkig miteinander verbunden sind, wobei das Steigteil (1) die Holme (11) mit den daran befestigten Sprossen oder Stufen (12) aufweist, an deren ersten Enden die Leiste (31) in der möglichen ersten Montageposition befestigt ist und das Stützteil (2) weitere Holme (21) aufweist, die über Querstreben (15) miteinander verbunden sind und die erste Enden haben, an denen weitere Leiterfüße (13) angebracht sind und an denen eine weitere Leiste (31) als Einsinkschutz in einer möglichen ersten Montageposition lösbar angebracht ist.

10. Leiter nach Anspruch 9, **dadurch gekennzeichnet, dass** die weitere Leiste (31) gleich der in der möglichen ersten Montageposition an dem Steigteil (1) lösbar angebrachten Leiste (31) ist.

11. Leiter nach Anspruch 9 oder 10, **dadurch gekennzeichnet, dass** die weitere Leiste (31) genau so wie die in der möglichen ersten Montageposition an dem Steigteil (1) lösbar angebrachten Leiste (31) in der möglichen ersten Montageposition an den weiteren Holmen (21) und/oder in einer möglichen zweiten Montageposition und oder zwischen dem die zweiten Enden der Holme (11) verbindenden Bügel oder der die zweiten Enden der Holme (11) verbindenden Ablageschale (14) einerseits und der obersten Sprosse oder Stufe oder der Schwenkachse der Plattform oder der Stützstrebe (25) der Plattform andererseits lösbar angeordnet ist.

## Claims

1. Ladder, in particular a free-standing ladder comprising a pair of rails (11),
wherein the rails (11) are connected to one another by rungs or steps (12), wherein a ladder foot (13) is located on at least a first end of each rail (11), wherein the ladder may be erected in such a way that it bears on the ground with a contact area of the ladder feet (13), wherein the ladder comprises a protection against sinking to prevent the ladder from sinking, in particular into soft ground in the garden, and wherein the ladder comprises a strut (31) as a protection against sinking which, in a possible first installation position, covers the contact areas of the ladder feet (13) and is detachably mounted on the rails (11), wherein the strut can be mounted on the ladder in a possible second installation position beside the possible first installation position,
**characterised in that**
the strut (31), in the possible second installation position, is detachably mounted between a bracket connecting the second ends of the rails (11) or a utility tray (14) connecting the second ends of the rails (11) on the one hand, and a topmost rung or step or a pivot axle of a platform (16) of the ladder or a support brace (25) for the platform (16) on the other hand.

2. Ladder according to claim 1, **characterised in that** the strut (31) comprises a first leg and a second leg, wherein in the possible first installation position the first leg lies against first sides of the rails (11) and the second leg covers the contact areas of the ladder feet (13).

3. Ladder according to claim 2, **characterised in that** the first leg comprises a groove in which the heads of two screws are movably located.

4. Ladder according to claim 3, **characterised in that** the rails comprise holes in the region of the first ends, through which the screws pass in the possible first installation position of the strut.

5. Ladder according to claim 4, **characterised in that** in the possible first installation position of the strut (31) nuts (33), in particular wing nuts or star-grip nuts, are screwed onto the ends of the screws (32) protruding from the holes, and that the strut (31) and the rails are detachably connected to one another by means of the screws (32) and the nuts (33).

6. Ladder according to any of claims 1 to 5, **characterised in that** the strut (31) in the possible second installation position is mounted in a form-fitting manner.

7. Ladder according to any of claims 1 to 6, **characterised in that** the strut (31) comprises, at a first end and a second end, connecting structures which are suited to and equipped for the form-fitting connection.

8. Ladder according to any of claims 1 to 6, **characterised in that** the strut (31) in the possible installation position is, if appropriate, additionally mounted in a force-fitting manner.

9. Ladder according to any of claims 1 to 8, **characterised in that** the ladder is a free-standing ladder and comprises an ascending part (1) and a supporting part (2) which are connected to one another by articulated joints, wherein the ascending part (1) comprises the rails (11) with the rungs or steps (12) attached thereto, with the strut (31) being mounted to the first ends of the rails in the possible first installation position, and the supporting part (2) comprises additional rails (21) which are connected to one another by cross braces (15) and which comprise first ends to which additional ladder feet (13) are attached and on which an additional strut (31) is detachably mounted in a possible first installation position as a protection against sinking.

10. Ladder according to claim 9, **characterised in that** the additional strut (31) is identical to the strut (31) detachably mounted on the ascending part (1) in the possible first installation position.

11. Ladder according to claim 9 or 10, **characterised in that** the additional strut (31) is detachably mounted in the possible first installation position on the additional rails (21) and/or in a possible second installation position and or between the bracket connecting the second ends of the rails (11) or the utility tray (14) connecting the second ends of the rails (11) on the one hand, and the topmost rung or step or the pivot axle of the platform or the support brace (25) of the platform on the other hand, in the exact same manner as the strut (31) which is detachably mounted on the ascending part (1) in the possible first installation position.

## Revendications

1. Echelle, notamment escabeau, avec une paire de barres (11), dans laquelle les barres (11) sont reliées entre elles via des échelons ou des marches (12), dans laquelle un pied d'échelle (13) est placé à au moins une première extrémité de chaque barre (11), dans laquelle l'échelle peut être installée de sorte qu'elle repose sur le sol par une surface d'appui des pieds d'échelle (13), dans laquelle l'échelle présente une protection contre l'affaissement pour empêcher un affaissement de l'échelle, notamment dans les sols mous du jardin, et dans laquelle l'échelle présente comme protection contre l'affaissement une baguette (31) qui recouvre dans une première position de montage possible les surfaces d'appui des pieds d'échelle (13) et est fixée de façon amovible aux barres (11), dans laquelle la baguette peut être fixée à côté de la première position possible dans une seconde position de montage sur l'échelle,
**caractérisée en ce que :**
la baguette (31) est disposée de façon amovible dans une seconde position de montage possible entre un étrier reliant les secondes extrémités des barres (11) ou une coque de rangement (14) reliant les secondes extrémités des barres (11), d'une part, et un échelon ou une marche situé(e) le plus haut ou un axe de pivotement d'une plateforme (16) de l'échelle ou un étai de maintien (25) pour la plateforme (16), d'autre part.

2. Echelle selon la revendication 1, **caractérisée en ce que** la baguette (31) présente une première branche et une seconde branche, dans laquelle, dans la première position de montage possible, la première branche s'applique sur les premiers côtés des barres (11) et la seconde branche recouvre les surfaces d'appui des pieds d'échelle (13).

3. Echelle selon la revendication 2, **caractérisée en ce que** la première branche présente une rainure dans laquelle les têtes de deux vis sont fixées de manière coulissante.

4. Echelle selon la revendication 3, **caractérisée en ce que** les barres présentes dans la zone des premières extrémités des trous à travers lesquels les vis sont introduites dans la première position de montage possible de la baguette.

5. Echelle selon la revendication 4, **caractérisée en ce que**, dans la première position de montage possible de la baguette (31), des écrous (33), notamment des écrous papillon ou des écrous en étoile, sont vissés sur les extrémités saillant des trous des vis (32) et la baguette (31) et les barres sont reliées de manière amovible les unes aux autres à l'aide des vis (32) et des écrous (33).

6. Echelle selon l'une quelconque des revendications 1 à 5, **caractérisée en ce que** la baguette (31) est fixée par complémentarité de formes dans la seconde position de montage possible.

7. Echelle selon l'une quelconque des revendications 1 à 6, **caractérisée en ce que** la baguette (31) comporte à une première extrémité et à une seconde extrémité des structures de liaison qui sont adaptées et conçues pour la liaison par complémentarité de formes.

8. Echelle selon l'une quelconque des revendications 1 à 6, **caractérisée en ce que** la baguette (31) est fixée éventuellement en outre par complémentarité de force dans la seconde position de montage possible.

9. Echelle selon l'une quelconque des revendications 1 à 8, **caractérisée en ce que** l'échelle est un escabeau et comporte une partie de montée (1) et une partie d'appui (2) reliées de façon articulée l'une à l'autre, dans laquelle la partie de montée (1) comporte les barres (11) avec les échelons ou les marches (12) qui y sont fixés et aux premières extrémités desquels la baguette (31) est fixée dans la première position de montage possible et la partie d'appui (2) présente des barres supplémentaires (21) reliées l'une à l'autre via des étais transversaux (15) et ont les premières extrémités, où d'autres pieds d'échelle (13) sont placés et où une baguette supplémentaire (31) est placée de façon amovible comme protection contre l'affaissement dans une première position de montage possible.

10. Echelle selon la revendication 9, **caractérisée en ce que** la baguette supplémentaire (31) est identique à la baguette (31) placée de façon amovible sur la partie de montée (1) dans la première position de montage possible.

11. Echelle selon la revendication 9 ou 10, **caractérisée en ce que** la baguette supplémentaire (31) est disposée de façon amovible précisément comme la baguette (31) placée de façon amovible sur la partie de montée (1) dans la première position de montage possible, sur les barres supplémentaires (21) dans la première position de montage possible et/ou dans une seconde position de montage possible et/ou entre l'étrier reliant les secondes extrémités des barres (11) ou la coque de rangement (14) reliant les secondes extrémités des barres (11), d'une part, et l'échelon ou la marche situé(e) le plus haut ou l'axe de pivotement de la plateforme ou de l'étai de maintien (25) de la plateforme, d'autre part.
